# EUROPÄISCHE PATENTSCHRIFT

(11) **EP 0 049 310 B1**
(45) Veröffentlichungstag und Bekanntmachung des Hinweises auf die Patenterteilung: **20.03.1985**
(21) Anmeldenummer: 80108111.8
(22) Anmeldetag: 22.12.1980
(51) Int. Cl.: A47C 3/026, A47C 1/032

(54) **Arbeits-Sitzmöbel**
Working chair
Chaise de travail

(30) Priorität: 01.10.1980 DE 3036993
(43) Veröffentlichungstag der Anmeldung: 14.04.1982
(73) Patentinhaber: Wilkhahn Wilkening + Hahne GmbH + Co., D-31848 Bad Münder (DE)
(72) Erfinder: Franck, Klaus, D-3000 Hannover 1 (DE); Sauer, Werner, D-3015 Wennigsen 6 (DE)
(74) Vertreter: Peerbooms, Rudolf, Dipl.-Phys.

## Beschreibung

Die Erfindung betrifft ein Arbeits-Sitzmöbel, mit einer mit einem Sitz gelenkig verbundenen Rükkenlehne und mit einem Untergestell, an welchem der Sitz in seinem vorderen Bereich über ein Gelenk und die Rückenlehne durch einen in Lendenhöhe angelenkten Stützhebel abgestützt sind, wobei der Stützhebel etwa unterhalb der Sitzmitte am Untergestell angelenkt ist und wobei in der Grundstellung der Sitz im wesentlichen horizontal und die Rückenlehne im Mittel vertikal ausgerichtet sind und durch eine Rückstellfederungskraft in die Grundstellung zurückgeführt werden.

Sitze, bei denen die Sitzneigung und die Rükkenneigung in einem bestimmten Verhältnis zueinander verändert werden können, sind in verschiedenen Ausführungsformen bekannt. In unbelastetem Zustand weisen die Sitzmöbel bei im allgemeinen horizontaler Erstreckung des Sitzes einen Winkel von 90° zwischen Sitz und Rückenlehne auf, der erhalten bleibt, solange der Benutzer in Arbeitshaltung im wesentlichen nur die Sitzfläche belastet. Wenn sich der Benutzer in eine Ruhestellung nach hinten lehnen will, neigt sich bei den bekannten Sitzmöbeln - im allgemeinen erst nach Lösen einer Arretierung - die Sitzfläche um einen geringen Winkel am hinteren Ende leicht nach unten und schwenkt die Rückenlehne um einen zwei- bis dreifach grösseren Winkel nach hinten zurück, wobei für die Ruhestellung Winkel bis zu 130°C zwischen Sitz- und Rückenfläche vorgesehen werden. Solche Sitzmöbel mit sogenannter «synchroner» Sitz- und Rückenverstellung erbringen zwar schon eine ergonomisch recht günstige Anpassung der Sitzmöbelstützflächen an die jeweilige Körperhaltung des Benutzers, jedoch trifft dies nur begrenzt im Bereich der unteren Lendenwirbel zu, falls man wie etwa bei der Anordnung nach der DE-OS 2 332 596 den hinteren Sitzrand unmittelbar oder über niedrige Lagerböcke an die angrenzende Rückenlehne anlenkt. Es ist deshalb auch schon vorgesehen worden, z.B. bei den Sitzmöbeln nach den DE-GM 7 721 954 und 7 815 561, die Sitzfläche in eine vordere und in eine mit dieser gelenkig verbundene hintere Teilfläche zu unterteilen. In diesem Fall liegen zwar einschliesslich der Rückenlehne drei neigungsveränderliche Körperabstützflächen vor, jedoch ist hier die Anpassung an die jeweilige Körperhaltung nur durch einen beträchtlichen konstruktiven Mehraufwand erreicht.

Durch die CH-A-541 946 ist ferner ein Ruhesessel mit einstückiger Sitz-Lehnen-Schale bekannt, die aus zwei starren Zonen besteht, die durch eine flexible Mittelzone gelenkig miteinander verbunden sind. Dort ist die Lehne in der Grundstellung schräg nach hinten geneigt und ist sie durch Lederriemen an Armlehnen gehalten. Wenn sich der Benutzer aufrichtet, wird die dortige Schale tief nach unten durchgedrückt und wird der zuvor horizontale Sitz in eine sehr schräge Lage geschwenkt. Als Arbeits-Sitzmöbel ist der bekannte Sessel nicht verwendbar.

Der Erfindung liegt die Aufgabe zugrunde, ein Arbeits-Sitzmöbel mit synchroner Sitz- und Rükkenlehnenverstellung zu schaffen, das - unter Vermeidung einer aufwendigen Mechanik - eine auch im Bereich der Rückenlendenwirbel wirksame Abstützung und in der Ruhestellung eine etwa von den Kniekehlen bis zu den Schulterblättern gleichmässige Anschmiegung der Stützflächen an den Körper des Benutzers gewährleistet.

Die Lösung dieser Aufgabe ist erfindungsgemäss dadurch erreicht, dass der Sitz und die Rükkenlehne über einen bogenförmigen, aufbiegbaren Zwischenteil ineinander übergehen und dass die Verbindungslinie der beiden Anlenkstellen des Stützhebels in der Grundstellung in einem Winkel zwischen 0 bis 25°, vorzugsweise zwischen 15 bis 25°, gegenüber der Vertikalen geneigt ist.

Durch die steile Stellung des Stützhebels in der Grundstellung wird sichergestellt, dass beim Überwechseln aus einer aufrechten Arbeitshaltung in eine zurückgeneigte Haltung die Rückenlehne zunächst beträchtlich stärker in horizontaler Richtung nach hinten als abwärts bewegt wird. Dies erbringt in Verbindung mit dem sich dabei aufweitenden und quasi abrollenden Zwischenteil zwischen Sitz und Rückenlehne eine gleichmässige und grossflächige Abstützung des gesamten Körpers beim Übergang in die Ruhestellung. Durch die bei der Erfindung vorgesehene anfängliche Bevorzugung der Lehnenrückwärtsbewegung gegenüber der Lehnenabwärtsbewegung ist die Anatomie des menschlichen Körpers dahingehend berücksichtigt, dass bei einem Überwechseln in eine Ruhestellung der Oberkörper nicht nur wie ein Hebel um ein Gelenk nach hinten schwenkt, sondern dass zugleich auch der Körper über die Sitzhöcker des Beckens nach hinten etwas abrollt und der Oberkörper auch insgesamt unter Zurückbewegen der zumindest unteren Rükkenlendenwirbel etwas in sich zusammensackt. Das Sitzmöbel nach der Erfindung ist diesen Körperbewegungen angepasst und erweist sich als eine sehr eng sich anschmiegende, angenehme Abstützung.

Gemäss einer bevorzugten Ausführungsform der Erfindung kann vorgesehen werden, dass die Rückenlehne im vertikalen Längsschnitt zum Sitz hin konvex gekrümmt ist und dass die untere Hälfte der Rückenlehne in der Grundstellung nach vorne geneigt ist. Hierdurch wird eine sehr gute Abstützung der unteren Lendenwirbel und des Kreuzbereiches bei aufrechter Sitzhaltung ermöglicht, bei welcher der untere Teil des Rückgrates ebenfalls etwas nach vorne geneigt ist. Beim Übergang über die Vertikale in eine zurückgelehnte Ruhestellung führt der Sitz nach der Erfindung eine deutliche Ausweichbewegung nach hinten aus, so dass das Becken des Benutzers abrollen und das Rückgrat in eine gestrecktere und nach rückwärts geneigte Lage übergehen kann.

Nach weiteren Merkmalen der Erfindung kann vorgesehen werden, dass der Abstand zwischen den beiden Anlenkstellen des Stützhebels etwa doppelt so gross ist wie der Abstand zwischen der unteren Anlenkstelle des Stützhebels und der vorderen Sitzanlenkstelle und dass diese Anlenkstellen in der Grundstellung ein spitzwinkliges Dreieck definieren. Aus der Konstellation dieser Anlenkstellen ergibt sich ein abgestimmtes Verhalten der Sitz- und Rückenlehnenneigungen bei den verschiedenen Sitzpositionen des menschlichen Körpers. Von grossem Vorteil erweist sich bei der Erfindung der biegeelastische Zwischenteil, da er mechanische Schiebegelenke, Kniehebel oder ähnliche aufwendige Mechanik überflüssig macht.

Der Erfindung zufolge kann weiterhin vorgesehen werden, dass die Sitzanlenkstelle um etwa ein Viertel der Sitztiefe hinter der Sitzvorderkante liegt und dass das vordere Sitzdrittel nach unten in einem stärkeren Masse abgebogen ist, als die Sitzvorderkante beim Zurückschwenken des Sitzmöbels hochgeschwenkt wird. Durch diese Massnahmen wird in allen Sitzpositionen auch eine günstige Abstützung bzw. Freiheit im Bereich der Kniekehle sichergestellt.

Nach weiteren Merkmalen der Erfindung kann die untere Anlenkstelle des Stützhebels etwa um 10% der Sitztiefe nach hinten aus der Sitzmitte versetzt sein, wodurch sich unter anderem eine grosse Kippstabilität des Sitzmöbels ergibt.

Ferner kann die Rückenlehne im Querschnitt konkav zum Sitz gekrümmt und mit einem stark vorgezogenen Lendenbausch versehen sein, an welchem die obere Anlenkstelle des Stützhebels angeordnet ist. Diese Massnahmen verbessern einerseits unmittelbar die Abstützung und ermöglichen andrerseits eine sehr steile Stellung der Stützhebel ohne Beeinträchtigung des Erscheinungsbildes des Sitzmöbels.

Gemäss einer bevorzugten Ausführungsform der Erfindung bestehen der Sitz und die Rückenlehne aus einer einstückigen Kunststoffschale. Hierbei kann die Schale an der vorderen Sitzanlenkstelle halbzylindrische Lager mit Schnapprand zur Aufnahme einer am Untergestell befestigten horizontalen Lagerachse aufweisen.

Das Sitzmöbel kann als Stuhl oder auch als Sessel mit Armlehnen hergestellt werden. Im letzteren Falle werden elastische Armlehnen vorgesehen, welche an den Anlenkstellen von Sitz und Rückenlehne am Sitzmöbel befestigt sind. Diese Armlehnen können bei entsprechender Dimensionierung schon allein die gesamte Rückstellfederungskraft für das Sitzmöbel liefern. Statt oder zusätzlich zu der Rückfederung über die Armlehnen kann aber auch vorgesehen werden, dass der Stützhebel unmittelbar oder mittelbar an seinem unteren Ende durch eine Rückstellfeder belastet ist. Das Sitzmöbel kann dabei mit einer Einrichtung zur Einstellung der Vorspannung der Rückstellfeder ausgerüstet sein, um eine Anpassung an Gewicht und Grösse des Benutzers vornehmen zu können.

Ferner kann der Stuhl mit einer Einrichtung zur Arretierung des Stützhebels zumindest in der Sitzgrundstellung ausgerüstet sein.

Als Rückstellfeder können der Erfindung zufolge entweder eine Torsionsachse als untere Anlenkung des Stützhebels oder Schrauben- oder Blattfeder oder eine Gasfeder vorgesehen sein, welche auf einen radial von einer unteren Lagerwelle abragenden Nocken einwirken.

Schliesslich kann der Erfindung zufolge als Alternative zu einer einstückigen Kunststoffschale auch vorgesehen werden, dass Sitz und Rückenlehne jeweils gesonderte Rahmen aufweisen, welche über elastische Zwischenstücke ineinander übergehen.

Die Erfindung wird im folgenden anhand mehrerer in der Zeichnung dargestellter Ausführungsbeispiele näher erläutert, wobei zeigen:
Figur 1 ein erstes Ausführungsbeispiel eines als Arbeitsstuhl ausgebildeten Sitzmöbels nach der Erfindung, in Seitenansicht und Grundstellung,
Figur 2 den Arbeitsstuhl nach Figur 1 in zurückgeschwenkter Ruhestellung,
Figur 3 ein zweites Ausführungsbeispiel eines Sitzmöbels, welches mit elastischen Armlehnen versehen ist,
Figur 4 ein drittes Ausführungsbeispiel eines Sitzmöbels in vereinfachter perspektivischer Darstellung
Figur 5 in Seitenansicht die Sitz-Rückenlehnenschale des Sitzmöbels,
Figur 6 in einem Detailschnitt ein Ausführungsbeispiel für die Ausbildung einer Rückstellfeder für das Sitzmöbel,
Figur 7 in einem Detailschnitt eine zweite Ausführungsform einer Rückstellfederung für den Sitz,
Figur 8 in einem Detailschnitt eine dritte Ausführungsform der Rückfederung für das Sitzmöbel,
Figur 9 eine Draufsicht zu Figur 8,
Figur 10 eine Detaildraufsicht gemäss Pfeil X in Figur 8,
Figur 11 einen Schnitt gemäss der Linie XI-XI in Figur 10 und
Figur 12 und 13 je eine Skizze zur Veranschaulichung der Körperbewegungen beim Übergang von einer aufrechten Sitzhaltung zu einer zurückgeneigten Haltung.

Das Sitzmöbel nach den Fig. 1 und 2 besitzt ein säulenförmiges Untergestell 1, von welchem am oberen, etwa unterhalb der Sitzmitte liegenden Ende nach vorne ein flacher, breiter Tragarm 2 schräg aufwärts abragt, der an seinem vorderen Ende eine horizontale Achse 3' trägt, auf welcher der Sitz 4 in seinem vorderen Bereich angelenkt ist. Am oberen Ende ist in der Säule des Untergestelles 1, etwas-ca. 10% der Sitztiefe T - gegenüber der Säulenachse nach hinten versetzt, eine horizontale Welle 5' gelagert, an deren beiden Enden jeweils ein Stützhebel 6 starr befestigt ist, welche mit ihrem anderen Ende etwa in Lendenhöhe an einer Rückenlehne 7 des Sitzmöbels an der Stelle 8 etwa in Lendenhöhe angelenkt sind. Die Anlenkstellen 3, 5 und 8 bilden ein spitzwinkliges Dreieck, wobei die Verbindungslinie V zwischen den Anlenkstellen 5 und 8 etwa doppelt so lang ist wie der Abstand zwischen den Anlenkstellen 3 und 5 am Untergestell. Die Verbindungslinie V zwischen den Anlenkstellen 5 und 8 des Stützhebels 6 ist um einen Winkel a von etwa 20° gegenüber der Vertikalen geneigt. Die Grundstellung nach Fig. 1 ist durch einen Anschlag (nicht gezeigt) nach vorne festgelegt.

Beim Ausführungsbeispiel nach den Fig. 1 und 2 bestehen Sitz 4 und Lehne 7 aus einer einstückig hergestellten Kunststoffschale und sind durch ein im Querschnitt fast ebenes Mittel- oder Zwischenteil 9 miteinander quasi gelenkig verbunden. Der Krümmungsradius dieses biegsamen Zwischenteiles 9 beträgt in der Grundstellung etwa 10 cm. Die Rückenlehne 7 ist zum Sitz hin - im vertikalen Längsschnitt gesehen - konvex gewölbt, und die untere Hälfte 10 der Rückenlehne 7 ist in der Grundstellung nach vorne hin geneigt. Die Rükkenlehne 7 ist ferner im horizontalen Querschnitt konkav zum Sitz gekrümmt und mit einem stark vorgezogenen Lendenbausch 11 versehen, an welchem jeweils die oberen Anlenkstellen der beiden Stützhebel 6 in Form von Lageraugen 12 (Fig. 5) ausgebildet sind.

Die vordere Sitzanlenkstelle 3 liegt um etwa ein Viertel der Sitztiefe T hinter der Sitzvorderkante 13, und das vordere Drittel des Sitzes ist nach unten abgebogen. An die Unterseite des Sitzes sind halbzylindrische Lager 14 mit Schnapprändern 15 zur Aufnahme der Enden der Lagerachse 3' angeformt.

In der Arbeitsstellung nach Fig. 1 sind der Sitz 4 im wesentlichen horizontal und die Lehne 7 im Mittel vertikal ausgerichtet, wie durch die strichpunktierten Linien S und R in Fig. 1 angedeutet ist. Beim Zurücklehnen schwenkt der gesamte Sitz einerseits um seine vordere Anlenkstelle 3 um einen kleinen Winkel ß nach unten, wobei aber der verhältnismässig steil stehende Stützhebel 6 der Rückenlehne 7 zusätzlich eine Schwenkbewegung um einen Winkel y nach hinten aufzwingt. Ein betrachteter, in Lendenhöhe liegender Punkt P führt beim Übergang in die Lage P' der Ruhestellung somit eine Bewegungskomponente X in horizontaler Richtung aus, die beträchtlich grösser ist als seine Bewegungskomponente Y in vertikaler Richtung. Dies entspricht der natürlichen Körperbewegung (vergl. Fig. 12 und 13) beim Übergang von einer aufrechten Sitzhaltung nach Fig. 12 in eine zurückgelehnte Sitzstellung nach Fig. 13, da ausser der Schwenkung des Körpers auch ein Abrollen über die Sitzhöcker 16 erfolgt und sich das Rückgrat 17 etwas mehr streckt. Der Übergangsbereich 9 zwischen Sitz 4 und Lehne 7 ist bei der bevorzugten Ausführungsform soweit nach hinten ausgewölbt, dass bei gerader Sitzhaltung üblicherweise ein freier Raum 18 verbleibt, in den sich das Becken beim Übergang in die geneigte Stellung einlegt.

Fig. 3 zeigt den Stuhl nach den Fig. 1 und 2 in Weiterbildung als Sessel mit elastisch rückfedernden Armlehnen 19, die im Bereich der Anlenkstellen 3 und 8 am Sitz bzw. an der Lehne befestigt sind.

Bei dem Ausführungsbeispiel nach der Fig. 4, bei der die Polsterung bzw. Bespannung 20 strichpunktiert angedeutet ist, umfassen Sitz und Rükkenlehne jeweils einen etwa U-förmigen Stützrohrrahmen 21, 22, in deren offenen Enden gebogene Federstahlstücke 23 mit ihren Enden jeweils eingesteckt sind. Die gebogenen Federstahlstükke 23 bilden wiederum die biegeelastische Zone analog zum Zwischenteil 9 des Ausführungsbeispieles nach Fig. 1, und sie sind ebenfalls stark gekrümmt ausgebildet entsprechend den Sitzschalendarstellungen nach den Fig. 5 und 13. Bei diesem Ausführungsbeispiel sind die beiden Stützhebei6und6' über jeweils eine Torsionsachse 24, 24' im Untergestell gelagert, welche die Rückfederungskraft liefern. Die Torsionsachsen sind von einem Querholm 25 augenommen, an dem sie mittig starr befestigt sind, vergl. auch Fig. 6.

Fig. 6 veranschaulicht eine Einrichtung, mit der die eingespannten mittleren Enden der Torsionsachsen 24/24' vorgespannt werden können. Ein starr mit den Torsionsachsen 24/24' verbundener, in den Tragarm 2 abragender Hebel 26 nimmt in einer, an seinem vorderen Ende befindlichen Gewindebohrung eine Rändelschraube 27 auf. Diese Rändelschraube 27 stützt sich mit ihrem Ende an der Wandung des U-förmigen Tragarmes 2 ab. Durch Drehen der Rändelschraube 27 wird der Hebel 26 um den Torsionsachsenmittelpunkt geschwenkt, so dass die Torsionsachsen 24/24' in eine vorgespannte Lage gedreht werden.

Für die Sitzmöbel nach den Ausführungsbeispielen der Fig. 1 bis 3 sind vorzugsweise Rückstellfedern in Form zylindrischer Schraubenfedern oder eines Blattfederpaketes vorgesehen, die innerhalb des Tragarmes 2 angeordnet sind. Mit der als Blattfederpaket 28 ausgebildeten Rückstellfeder gemäss Fig. 7 kann ebenfalls die gewünschte Rückstellkraft eingestellt werden. Das Blattfederpaket 28 liegt an einem Ende zwischen einer am Tragarm 2 angeordneten L-förmigen Aufnahme 29 und einem am Tragarm 2 angeschraubten Widerlager 30. Sein freies Ende liegt auf dem Fussende einer Kopfschraube 31 auf, die einen Nocken 32 durchsetzt, der durch einen Klemmring 33 drehfest mit der horizontalen Welle 5' verbunden ist. Durch ein Eindrehen der Schraube 31 wird das Blattfederpaket 28 um sein Widerlager 30 gebogen und erfährt somit eine Vorspannung.

Bei dem Ausführungsbeispiel nach den Fig. 8 bis 11 wird die Rückstellkraft durch zwei parallel nebeneinander angeordnete Schraubenfedern 34 auf die Rückenlehne 7 ausgeübt. Die Schraubenfedern 34 umschliessen Bolzen 35, die mit ihrem einen Ende eine bewegliche Widerlagerplatte 36 durchsetzen, welche eine Abstützfläche für die Schraubenfedern 34 bildet. Die zweite Abstützfläche der Schraubenfedern 34 bildet ein Druckteller 38, der fest mit den Bolzen 35 verbunden ist. Die Bolzen sind jeweils über einen Gabelkopf 37 drehbar mit einem Nocken 39 der horizontalen Welle 5' verbunden.

Die Bolzen 35 sind in entsprechenden Bohrungen der starren Abstützplatte 40 gelagert und ragen auch in Ruheposition über die Abstützplatte 40 hinaus. Die Abstützplatte 40 trägt auf einer L-förmigen Abwinklung 41 ein mit einer schiefen Ebene 42 versehenes Lagerstück 43, auf dessen schiefer Ebene 42 ein Gleitstück 44 sitzt, das mit einer auf die schiefe Ebene gerichteten Gewindebohrung versehen ist. Mittels einer Rändelkopfschraube 45, welche die Abwinklung 41 und das Lagerstück 43 mit grossem Spiel durchsetzt und in das Gleitstück 44 eingeschraubt ist, kann die Widerlagerplatte 36 zusammen mit dem Gleitstück verschoben und so die Federvorspannung eingestellt werden.

## Patentansprüche

1. Arbeits-Sitzmöbel mit einer mit einem Sitz (4) gelenkig verbundenen Rückenlehne (7) und mit einem Untergestell (1), an welchem der Sitz (4) in seinem vorderen Bereich über ein Gelenk (3) und die Rückenlehne (7) durch einen in Lendenhöhe angelenkten Stützhebel (6) abgestützt sind, wobei der Stützhebel (6) etwa unterhalb der Sitzmitte am Untergestell (1) angelenkt ist und wobei in der Grundstellung der Sitz (4) im wesentlichen horizontal und die Rückenlehne (7) im Mittel vertikal ausgerichtet sind und durch eine Rückstellfederungskraft in die Grundstellung zurückgeführt werden, dadurch gekennzeichnet, dass der Sitz (4) und die Rückenlehne (7) über einen bogenförmigen, aufbiegbaren Zwischenteil (9) ineinander übergehen und dass die Verbindungslinie (V) der beiden Anlenkstellen (5, 8) des Stützhebels (6) in der Grundstellung in einem Winkel zwischen 0 bis 25°, vorzugsweise zwischen 15 bis 25°, gegenüber der Vertikalen geneigt ist.

2. Sitzmöbel nach Anspruch 1, dadurch gekennzeichnet, dass die Rückenlehne (7) im vertikalen Längsschnitt zum Sitz (4) hin konvex gekrümmt ist und dass die untere Hälfte (10) der Rückenlehne in der Grundstellung nach vorne geneigt ist.

3. Sitzmöbel nach den Ansprüchen 1 und 2, dadurch gekennzeichnet, dass - in Seitenansicht - der Abstand zwischen den beiden Anlenkstellen (5, 8) des Stützhebels (6) etwa doppelt so gross ist wie der Abstand zwischen der unteren Anlenkstelle (5) des Stützhebels (6) und der vorderen Sitzanlenkstelle (3) und dass diese Anlenkstellen in der Grundstellung ein spitzwinkliges Dreieck definieren.

4. Sitzmöbel nach den Ansprüchen 1 und 3, dadurch gekennzeichnet, dass die Sitzanlenkstelle (3) um etwa ein Viertel der Sitztiefe (T) hinter der Sitzvorderkante (13) liegt und dass das vordere Sitzdrittel nach unten in einem stärkeren Masse abgebogen ist, als die Sitzvorderkante beim Zurückschwenken des Sitzes hochgeschwenkt wird.

5. Sitzmöbel nach den Ansprüchen 1 bis 4, dadurch gekennzeichnet, dass die untere Anlenkstelle (5) des Stützhebels (6) etwa um 10% der Sitztiefe (T) nach hinten aus der Sitzmitte versetzt ist.

6. Sitzmöbel nach den Ansprüchen 1 bis 5, dadurch gekennzeichnet, dass die Rückenlehne (7) im Horizontalschnitt konkav zum Sitz (4) gekrümmt und mit einem stark vorgezogenen Lendenbausch (11) versehen ist, an welchem die oberen Anlenkstellen (8) der Stützhebel (6) angeordnet sind.

7. Sitzmöbel nach den Ansprüchen 1 bis 6, dadurch gekennzeichnet, dass der Sitz (4) und die Rückenlehne (7) aus einer einstückigen Kunststoffschale bestehen.

8. Sitzmöbel nach den Ansprüchen 1 bis 7, dadurch gekennzeichnet, dass an die Schale an der vorderen Sitzanlenkstelle (3) halbzylindrische Lager (14) mit Schnapprand (15) zur Aufnahme einer am Untergestell (1) befestigten horizontalen Lagerachse (3') angeformt ist.

9. Sitzmöbel nach den Ansprüchen 1 bis 8, gekennzeichnet durch elastische Armlehnen (19), welche an den Anlenkstellen (3, 8) von Sitz (4) und Rückenlehne (7) am Sitzmöbel befestigt sind.

10. Sitzmöbel nach einem oder mehreren der vorangegangenen Ansprüchee, dadurch gekennzeichnet, dass Sitz und Rückenlehne jeweils gesonderte Rahmen (21, 22) besitzen, welche über elastische Zwischenstücke (23) ineinander übergehen.

11. Sitzmöbel nach einem oder mehreren der vorangegangenen Ansprüche, dadurch gekennzeichnet, dass der Stützhebel (6) unmittelbar oder mittelbar an seinem unteren Ende durch eine Rückstellfeder belastet ist.

12. Sitzmöbel nach Anspruch 11, gekennzeichnet durch eine Einrichtung zur Einstellung der Vorspannung der Rückstellfeder.

13. Sitzmöbel nach den Ansprüchen 11 und 12, gekennzeichnet durch eine Einrichtung zur Arretierung des Stützhebels (6) zumindest in der Sitzgrundstellung.

14. Sitzmöbel nach den Ansprüchen 11 bis 13, dadurch gekennzeichnet, dass als Rückstellfeder entweder eine Torsionsachse (24) als untere Anlenkung der Stützhebel (6) oder Schraubenfedern (34) oder Blattfedern (29) oder eine Gasfeder vorgesehen sind, welche auf einen radial von einer unteren Lagerwelle (5') der Stützhebel (6) abragenden Nocken einwirken.

## Claims

1. Article of sitting furniture for working purposes with a back (7) articulated to a seat (4) and with an underframe (1) on which the seat (4) is supported in its forward zone via a joint (3) and the back (7) is supported by a supporting lever (6) articulated at hip level, wherein the supporting lever (6) is articulated approximately below the seat center at the underframe (1) and whereby, in the basic position, the seat (4) is directed generally horizontally and the back (7) is directed on an average vertically and whereby the seat (4) and the back (7) are put back into the basic position by a resilient restoring force, characterized in that the seat (4) and the back (7) merge by way of an arcuate intermediate section (9) which can be flexed so that the arc becomes wider; and that the connecting line (V) of the two points of articulation (5, 8) of the supporting lever (6) is inclined, in the basic position, at an angle of between 0° and 25°, preferably between 15° and 25°, with respect to the vertical.

2. Article of sitting furniture according to claim 1, characterized in that the back (7) is curved convexly toward the seat (4) as seen in a vertical longitudinal section; and that the lower half (10) of the back is inclined forwardly in the basic position.

3. Article of sitting furniture according to claims 1 and 2, characterized in that-as seen in a lateral view-the spacing between the two points of articulation (5, 8) of the supporting lever (6) is about twice as large as the spacing between the lower point of articulation (5) of the supporting lever (6) and the frontal point of articulation (3) of the seat; and that these points of articulation in the basic position define an acute triangle.

4. Article of sitting furniture according to claims 1-3, characterized in that the seat articulation point (3) lies behind the forward edge (13) of the seat by about one-fourth of the seat depth (T); and that the forward third of the seat is bent downwardly to a greater extent than the seat front edge is pivoted upwardly during the backward swinging of the seat.

5. Article of sitting furniture according to claims 1-4, characterized in that the lower articulation point (5) of the supporting lever (6) is offset toward the rear from the seat center approximately by 10% of the seat depth (T).

6. Article of sitting furniture according to claims 1-5, characterized in that the back (7) as seen in a horizontal section is curved concavely with respect to the seat (4) and is provided with a strongly forwardly curved bulge (11) for supporting the small of the back, to which the upper articulation points (8) of the supporting levers (6) are mounted.

7. Article of sitting furniture according to claims 1-6, characterized in that the seat (4) and the back (7) consist of a one-piece synthetic resin shell.

8. Article of sitting furniture according to claims 1-7, characterized in that semicylindrical bearings (14) with a snap rim (15) for receiving a horizontal bearing axle (3') attached to the underframe (1) are molded to the shell at the forward seat articulation point (3).

9. Article of sitting furniture according to claims 1-8, characterized by elastic armrests (19) attached to the points of articulation (3, 8) of seat (4) and back (7) at the article of sitting furniture.

10. Article of sitting furniture according to one or more of the preceding claims, characterized in that the seat and the back each exhibit separate frames (21, 22) which pass over into each other by way of elastic connecting members (23).

11. Article of sitting furniture according to one or more of the preceding claims, characterized in that the supporting lever (6) is stressed directly or indirectly at its lower end by a restoring spring.

12. Article of sitting furniture according to claim 11, characterized by a device for adjusting the bias of the restoring spring.

13. Article of sitting furniture according to claims 11 and 12, characterized by a device for locking the supporting lever (6) at least in the basic sitting position.

14. Article of sitting furniture according to claims 11-13, characterized in that the restoring spring is either a torsion rod (24) as the bottom articulation for the supporting levers (6) or coil springs (34) or leaf springs (29) or a pneumatic spring, all of which are effective on a cam projecting radially from a lower bearing shaft (5') of the supporting levers (6).

## Revendications

f. Siège de bureau muni d'un dossier (7) relié de façon articulée à une surface d'appui, ou fond, (4) et d'un support (1) sur lequel le fond (4) repose par l'intermédiaire d'une articulation (3) à sa partie avant et sur lequel le dossier (7) repose par l'intermédiaire d'un levier-support (6) articulé dans la hauteur des lombes, le levier-support (6) étant articulé environ au-dessous du centre du fond sur le support (1), le fond (4) étant, dans sa position de base, généralement horizontal et le dossier (7) étant, en moyenne, vertical, fond et dossier étant rappelés dans la position de base par une force de ressort de rappel, caractérisé par le fait que le fond (4) et le dossier (7) se raccordent l'un à l'autre par l'intermédiaire d'une pièce intermédiaire (9) cintrée et élastiquement élargeable et que la ligne de liaison (V) des deux points d'articulation (5, 8) du levier-support (6) présente, par rapport à la verticale et en position de base, un angle compris entre 0 et 25°, et de préférence compris entre 15 et 25°.

2. Siège selon la revendication 1, caractérisé par le fait que le dossier (7), en coupe longitudinale verticale, est courbé de façon convexe par rapport au fond (4) et que la moitié inférieure (10) du dossier est, dans sa position de base, inclinée vers l'avant.

3. Siège selon les revendications 1 et 2, caractérisé par le fait que, en vue de côté, la distance entre les deux points d'articulation (5, 8) du levier-support (6) est environ deux fois plus importante que la distance séparant le point d'articulation inférieur (5) du levier-support (6) et le point antérieur (3) d'articulation du fond et que, dans la position de base, ces points d'articulation définissent un triangle acutangle.

4. Siège selon les revendications 1 à 3, caractérisé par le fait que le point (3) d'articulation du fond est situé à peu près à un quart de la profondeur (T) du fond en arrière du bord antérieur (13) et que le premier tiers antérieur du fond est incliné vers le bas dans une plus grande mesure que le bord antérieur du fond est monté lorsque l'on fait basculer le siège vers l'arrière.

5. Siège selon les revendications 1 à 4, caractérisé par le fait que le point d'articulation inférieur (5) du levier-support (6) est décalé vers l'arrière d'environ 10% de la profondeur (T) du fond par rapport au centre de ce dernier.

6. Siège selon les revendications 1 à 5, caractérisé par le fait que le dossier (7), en coupe horizontale, est incurvé de façon concave par rapport au fond (4) et est muni d'un renflement lombaire (11) faisant une saillie importante et sur lequel sont disposés les points d'articulation supérieurs (8) du levier-support (6).

7. Siège selon les revendications 1 à 6, caractérisé par le fait que le fond (4) et le dossier (7) sont composés d'une coque en matière plastique d'une seule pièce.

8. Siège selon les revendications 1 à 7, caractérisé par le fait que, dans la coque au niveau du point d'articulation antérieur (3) de fond, sont aménagés des paliers semi-cylindriques (14) munis de rebords de blocage (15) et destinés à loger un axe d'appui (3') horizontal fixé sur le support (1).

9. Siège selon les revendications 1 à 8, caractérisé par des accoudoirs élastiques (19) qui sont fixés aux points d'articulation (3, 8) du fond (4) et du dossier (7) sur le siège.

10. Siège selon l'une ou plusieurs des revendications précédentes, caractérisé par le fait que le fond et le dossier possèdent chacun un cadre spécial (21 et 22), ces deux cadres étant réunis par des pièces intermédiaires élastiques (23).

11. Siège selon l'une ou plusieurs des revendications précédentes, caractérisé par le fait que le levier-support (6) est soumis, indirectement ou directement, à une contrainte par ressort de rappel à son extrémité inférieure.

12. Siège selon la revendication 11, caractérisé par un moyen de réglage de la pré-tension du ressort de rappel.

13. Siège selon les revendications 11 et 12, caractérisé par un moyen d'arrêt du levier-support (6) au moins dans la position de base du siège.

14. Siège selon les revendications 11 à 13, caractérisé par le fait que, comme ressort de rappel, est prévu, soit un axe de torsion (24) en tant qu'articulation inférieure des leviers-supports (6) soit des ressorts hélicoîdaux (34) ou des ressorts à lames (29) ou un ressort à gaz, qui agissent sur une came qui dépasse radialement d'un arbre- support inférieur (5) des leviers-supports (6).
